# FASCICULE DE BREVET EUROPEEN

(11) **EP 0 916 150 B1**
(45) Date de publication et mention de la délivrance du brevet: **02.11.2005**
(21) Numéro de dépôt: 98929476.4
(22) Date de dépôt: 03.06.1998
(51) Int. Cl.: H01H 37/12, D06F 75/26

(54) **DISPOSITIF DE COMMANDE POUR THERMOSTAT**
STEUERUNGSVORRICHTUNG FÜR EIN THERMOSTAT
THERMOSTAT CONTROL DEVICE

(30) Priorité: 05.06.1997 FR 9707201
(43) Date de publication de la demande: 19.05.1999
(73) Titulaire: SEB S.A., 69130 Ecully (FR)
(72) Inventeur: BRANDOLINI, Jean-Louis, F-42100 Saint-Etienne (FR); GARDA, Stéphane, F-38200 Jardin (FR)
(74) Mandataire: Kiehl, Hubert
(86) Numéro de dépôt international: PCT/FR1998/001122
(87) Numéro de publication internationale: WO 1998/056022

(56) Documents cités:
- EP-A- 0 086 759
- US-A- 4 748 755

## Description

### DOMAINE TECHNIQUE

La présente invention concerne le domaine des appareils électroménagers en général et elle s'applique plus particulièrement (mais non exclusivement) aux fers à repasser.

Elle concerne plus précisément un dispositif de commande pour thermostat, notamment un thermostat de fer à repasser, et permet, pour une course donnée du moyen de commande, d'obtenir un réglage plus précis en température et surtout dans la zone des températures les plus sollicitées.

Le dispositif selon l'invention est plus particulièrement destiné à assurer une fonction de réglage précis de la température. A ce titre, le dispositif de commande pour thermostat selon l'invention concerne plus spécifiquement, mais non exclusivement, les appareils à repasser, tels que les fers à repasser par exemple.

La commande de température des fers à repasser se fait par un thermostat à bilame dont l'entraînement se fait directement par un bouton rotatif ou indirectement par un dispositif de type pignon-crémaillère décrit dans le document "EP-A-0 086 759" et qui correspond au préambule de la revendication indépendante 1 et un curseur linéaire. Dans les deux cas, la plage de sélection des températures comprend une partie destinée à la mise en température et une autre destinée au réglage pour les différents types de tissus utilisés.

Le système pignon-crémaillère permet d'avoir une démultiplication entre le curseur et le thermostat augmentant la précision du réglage. Un fer à repasser doit présenter une plage de sélection des températures allant du maximum (220°) à la coupure d'alimentation à température ambiante. Dans le cadre d'un fer à repasser utilisant un dispositif de type pignon-crémaillère pour assurer la commande du thermostat, la course correspondant à la phase de sélection des températures ne constitue qu'environ la moitié de la plage de réglage dudit thermostat. Le reste de la course du moyen de commande correspond à la phase de mise en température, soit depuis la coupure d'alimentation jusqu'à la première température d'utilisation du fer.

L'inconvénient d'un tel dispositif est qu'environ la moitié de la course du moyen de commande est inutilisable pour la sélection des températures à utiliser pendant le repassage. Il reste ainsi moins d'espace utilisable pour effectuer un réglage précis dans la zone de températures d'utilisation du fer.

### EXPOSE DE L'INVENTION

L'invention a précisément pour but de remédier à cet inconvénient, et propose un dispositif de commande pour thermostat, notamment un thermostat de fer à repasser, qui permet, pour une course donnée du moyen de commande, d'obtenir un réglage plus précis en température et une course plus importante dans la zone des températures les plus sollicitées.

Afin d'atteindre ce but il est prévu un dispositif de commande pour thermostat, notamment un thermostat de fer à repasser, comprenant un support , une ouverture dans ledit support pour recevoir un moyen de commande mobile, un premier moyen formant crémaillère coopérant avec ledit moyen de commande, des moyens de guidage pour ledit moyen formant crémaillère, un pignon coopérant avec le premier moyen formant crémaillère, caractérisé en ce qu'il comporte un deuxième moyen formant crémaillère disposé dans le prolongement dudit premier moyen formant crémaillère et que ledit pignon comporte deux zones dentées dont les rayons des cercles primitifs respectifs sont différents, la première zone dentée coopérant avec le premier moyen formant crémaillère et la deuxième zone dentée coopérant avec le deuxième moyen formant crémaillère, ledit pignon étant susceptible d'entraîner en rotation la tige dudit thermostat.

Le dispositif de commande du thermostat selon l'invention permet, pour une même course du moyen de commande mobile, d'avoir une course de réglage importante au détriment de la course d'approche qui devient très faible. Cela permet un réglage précis pour une plage de températures de réglage plus vaste. De plus, il n'est plus nécessaire de déplacer le curseur sur une longue plage avant d'atteindre la première température d'utilisation.

Un autre avantage lié à l'utilisation d'un dispositif de commande pour thermostat selon l'invention est une meilleure sélection d'une température précise correspondant à un type de tissu donné.

Par ailleurs, étant donné le fait que la plage de réglage en température est plus vaste, la sélection se fait pour un nombre plus important des températures et on obtient donc un plus grand nombre de possibilités de tissus correspondants à choisir. Cela permet au fer à repasser de couvrir une plus grande diversité de types de tissus.

Selon une variante avantageuse de l'invention, les parties constitutives du dispositif de commande pour thermostat sont solidaires du support fixé sur la carcasse du fer à repasser. Cela permet d'avoir un support universel qui peut s'adapter sur plusieurs types de fer à repasser déjà existants. La construction décrite permet d'utiliser la partie comprenant les organes de réglage, par exemple la platine existante, sans modifications supplémentaires. Par ailleurs, on obtient un ensemble dispositif de commande compact et qui occupe très peu d'espace dans la carcasse du fer. Il faut aussi mentionner le fait qu'une telle variante implique des facilités constructives et de montage importantes et, par conséquent, une réduction des coûts de production.

### DESCRIPTION SOMMAIRE DES DESSINS

D'autres caractéristiques et avantages de l'invention apparaîtront plus clairement à la lumière de la description et des dessins qui suivent, illustrant, à titre d'exemples non limitatifs, des modes de mise en oeuvre de l'invention. Ainsi, référence est faite aux figures 1 à 5, où :
La figure 1 représente une coupe en élévation d'un fer à repasser comprenant un dispositif de commande du thermostat selon l'invention;
La figure 2 représente une vue de dessous du dispositif de commande du thermostat selon l'invention;
Les figures 3a et 3b représentent des vues de dessus et de côté de la platine d'un fer à repasser comprenant un dispositif de commande du thermostat selon l'invention;
La figure 4 représente une vue schématique en coupe d'un dispositif de commande du thermostat selon un autre mode de réalisation de l'invention;
La figure 5 représente une vue de dessus du dispositif selon l'invention montrant un exemple d'échelle d'indication du type de tissu correspondant à une température donnée.

### MEILLEURE MANIERE DE REALISER L'INVENTION

La figure 1 illustre un fer à repasser 1 comprenant, de manière connue en soi, une semelle 2 chauffée au moyen d'un corps de chauffe 3 , une chambre de vaporisation située au-dessus de la semelle, un dispositif pour alimenter en eau la chambre de vaporisation et un moyen de réglage dudit dispositif. Le fer comprend également un thermostat 7, par exemple de type bilame, pour régler la température de chauffage de la semelle 2 et des connexions électriques reliant le secteur au corps de chauffe de la semelle. Les divers éléments de réglage sont avantageusement prévus sur une platine 6 disposée au-dessus de la chambre de vaporisation. Ces différents éléments sont disposés dans une carcasse 9 formant en sa partie supérieure un moyen de préhension 4 facilitant la manipulation du fer.

Le fer selon l'invention comporte un dispositif de commande du thermostat 10 permettant d'agir de façon optimale sur le thermostat 7. Une tige 8 du thermostat, disposée entre ce dernier et ledit dispositif de commande du thermostat, sert de liaison mécanique entre ces éléments.

Les différents éléments du dispositif de commande du thermostat sont mieux visibles sur la figure 2. Cette figure illustre un exemple préférentiel de réalisation du dispositif de commande du thermostat selon l'invention.

Un support 11 présente deux ouvertures 12 permettant la liaison entre un moyen de commande mobile 13 disposé du côté externe du support 11 et un ensemble à crémaillère disposé du côté interne dudit support. Ledit ensemble à crémaillère est prévu pour s'engrener avec un pignon 16 qui agit sur la tige 8 du thermostat 7. Cet ensemble à crémaillère comprend un premier moyen de crémaillère 14 et un deuxième moyen de crémaillère 15 dans le prolongement du premier. Le pignon 16 comprend une première zone dentée 17 sur un premier secteur de sa circonférence. Il comprend également une deuxième zone dentée 18 sur un deuxième secteur de sa circonférence juxtaposé au premier.

Le rayon R1 du cercle primitif de la première zone dentée 17 est inférieur au rayon R2 du cercle primitif de la deuxième zone dentée 18. Le premier moyen de crémaillère 14 est prévu pour coopérer avec la première zone dentée 17 et le deuxième moyen de crémaillère 15 est prévu pour coopérer avec la deuxième zone dentée 18 du pignon 16.

Dans un système pignon-crémaillère le rapport entre la course de la crémaillère et l'angle de rotation du pignon est régit par l'équation A=C*180/(Π*R) où A est l'angle de rotation du pignon, C est la course de la crémaillère et R le rayon du cercle primitif. On observe donc que l'angle de rotation du pignon est inversement proportionnel au rayon du cercle primitif. Sur cette idée est basé le fonctionnement du dispositif de commande du thermostat selon l'invention. Dans le cadre du réglage d'un thermostat pour fer à repasser on distingue deux plages de température : une plage de mise en température correspondant à une course dite d'approche du moyen de commande et une deuxième plage, dite de sélection des températures à utiliser pendant le repassage. En additionnant les deux courses correspondant aux deux plages mentionnées, on obtient la course totale du moyen de commande. Le dispositif de commande du thermostat selon l'invention se propose de réduire la course d'approche dans le but d'utiliser avec plus d'efficacité le reste de la course du moyen de commande correspondant à la zone de sélection ou de réglage en température. Pour cela, en phase d'approche, le premier moyen formant crémaillère 14 entraîne en rotation la première zone dentée 17 du pignon. Le rayon du cercle primitif R1 est faible donc la rotation, de part l'équation précédente, est importante. On obtient donc une course d'approche faible pour le démarrage et la mise en température du fer (course faible pour une importante variation de la température).

En phase de réglage, le deuxième moyen formant crémaillère 15 entraîne à son tour en rotation la deuxième zone dentée 18 du pignon. Le rayon du cercle primitif R2 est important donc l'angle de rotation du pignon est faible. On obtient cette fois une course importante et une plage importante de sélection des températures à utiliser au cours du repassage (course importante pour une augmentation de température restreinte).

Le pignon 16 est monté sur la tige 8 du thermostat 7 et ainsi, le mouvement en rotation dudit pignon entraîne en rotation la tige dudit thermostat qui agit à son tour sur le bilame pour modifier la température d'ouverture des contacts entre l'élément chauffant et la source d'alimentation en courant.

Dans la réalisation présentée sur la figure 2, on observe que l'ensemble de crémaillère est guidé dans son déplacement par rapport au support 11 par un moyen de guidage 19. Ledit moyen de guidage est solidaire du support 11 et il est en forme de rail pour permettre le coulissement du moyen formant l'ensemble crémaillère.
Dans une variante avantageuse de réalisation de l'invention, le support 11 et les éléments s'y rapportant sont en matière plastique moulée pour faciliter la fabrication, réduire le poids et réduire également les coûts de fabrication.

Dans la figure 2, on observe que le moyen de commande mobile 13 comprend un moyen de maintien sur les fentes 12. Ce moyen de maintien sert aussi de moyen de liaison mécanique entre le moyen de commande mobile 13 et l'ensemble de crémaillère.

Dans une variante avantageuse de l'invention, le support 11 et les éléments s'y rapportant sont en matière plastique moulée pour faciliter l'industrialisation, réduire le poids et réduire, aussi, les coûts de fabrication.

L'ensemble crémaillère peut présenter, de manière connue en soi, sur la face opposée à celle de l'engrenage avec le pignon et sur toute sa longueur, une portion crantée. Cette portion crantée coopère avec une languette élastique fixée au support 11. Un tel montage confère au moyen de commande mobile 13 un effet de cliquet de positionnement ayant comme résultat un positionnement plus précis sur toute la longueur de la course dudit moyen de commande.

Ledit moyen de commande comporte des graduations correspondant aux différents types de tissus utilisés. On voit par ailleurs sur la figure 5 que la course du moyen de commande mobile 13 est virtuellement divisée en deux zones de température : la zone 1 correspondant à la zone d'approche et la zone 2 à la zone de réglage, la première étant beaucoup plus réduite que la seconde.

Dans l'exemple représenté dans la figure 2, les différents éléments du dispositif de commande du thermostat selon l'invention appartiennent au support 11.

Conformément à une variante avantageuse de l'invention, les différents éléments dudit dispositif de commande sont solidaires de la platine 6 du fer à repasser 1. Ladite platine est située au-dessus de la chambre de vaporisation du fer et sensiblement parallèlement à la semelle. Elle forme, d'une manière connue en soi, un support pour les organes d'alimentation en eau de la chambre de vaporisation, pour les moyens de réglage en température et pour les connexions électriques dudit fer. Une telle platine peut être réalisée séparément et équipée de tous les organes de commande sur un support commun, ce qui facilite ensuite le montage dans le fer. Son emplacement dans une position sensiblement parallèle à la semelle permet le déplacement dans une direction horizontale du moyen formant crémaillère sans augmenter l'encombrement. La platine est réalisée en matière plastique isolante et elle comporte sur la face opposée à la semelle des pistes conductrices métallisées dont les extrémités sont destinées à être reliées au cordon d'alimentation du fer. Les figures 3a et 3b illustrent cet exemple de réalisation.

Conformément à une autre variante avantageuse de l'invention et qui est illustrée à la figure 4, les deux zones dentées des crémaillères 14 et 15 se trouvent dans deux plans parallèles différents. Dans ce cas, le pignon 16 présente deux secteurs dentés ou deux roues dentées 17 et 18 situés aussi dans deux plans parallèles différents pour coopérer avec les deux zones dentées précitées des crémaillères 14 et 15.

### POSSIBILITES D'APPLICATION INDUSTRIELLE

L'invention trouve son application dans le domaine technique des appareils électroménagers.

## Revendications

1. Dispositif de commande pour thermostat (10), notamment un thermostat (7) de fer à repasser, comprenant un support (11), une ouverture (12) dans ledit support recevant un moyen de commande mobile (13), un premier moyen formant crémaillère (14) coopérant avec ledit moyen de commande, des moyens de guidage (19) pour ledit moyen formant crémaillère, un pignon (16) coopérant avec le premier moyen formant crémaillère, **caractérisé en ce qu'**il comporte un deuxième moyen formant crémaillère (15) disposé dans le prolongement dudit premier moyen formant crémaillère et que ledit pignon comporte deux zones dentées dont les rayons des cercles primitifs respectifs sont différents, la première zone dentée (17) coopérant avec le premier moyen formant crémaillère (14) et la deuxième zone dentée (18) coopérant avec le deuxième moyen formant crémaillère (15), ledit pignon étant susceptible d'entraîner en rotation la tige (8) dudit thermostat (7).

2. Dispositif de commande selon la revendication 1, **caractérisé en ce que** les deux zones dentées du pignon (17,18) et des crémaillères (14,15) correspondent une à la zone de mise en température et l'autre à la zone de réglage du thermostat.

3. Fer à repasser comprenant le dispositif de commande selon l'une des revendications 1 ou 2, **caractérisé en ce que** les parties constitutives dudit dispositif de commande du thermostat (10) sont solidaires dudit support (11) fixé sur la carcasse (9) dudit fer.

4. Fer à repasser comprenant le dispositif de commande selon l'une des revendications 1 ou 2, **caractérisé en ce que** les parties constitutives dudit dispositif de commande du thermostat (10) sont solidaires de la platine (6) regroupant les organes de réglage dudit fer.

5. Dispositif selon la revendication 4, **caractérisé en ce que** les deux zones dentées des crémaillères (14,15) se trouvent dans deux plans parallèles différents et que l'engrenage avec les zones dentées correspondantes sur le pignon (17,18) se fait dans les deux plans parallèles mentionnés.

6. Fer à repasser comprenant le dispositif de commande selon l'une des revendications 1 à 5 **caractérisé en ce que** ledit moyen de commande (13) dudit dispositif (10) se trouve dans un endroit facilement accessible pendant le repassage, notamment sous la poignée (4) dudit fer.

7. Fer à repasser comprenant le dispositif de commande selon la revendication 6, **caractérisé en ce que** ledit moyen de commande (13) dudit dispositif (10) comporte des graduations correspondant aux différents types de tissus utilisés.

## Patentansprüche

1. Steuervorrichtung für ein Thermostat (10), insbesondere ein Thermostat (7) eines Bügeleisens, mit einem Träger (11), einer Öffnung (12) im Träger, welche ein bewegliches Steuermittel (13) aufnimmt, einem ersten zahnstangenartigen Mittel (14), das mit dem Steuermittel zusammenwirkt, Führungsmitteln (19) für das zahnstangenartige Mittel, einem Ritzel (16), das mit dem ersten zahnstangenartigen Mittel (15) zusammenwirkt, **dadurch gekennzeichnet, dass** sie ein zweites zahnstangenartiges Mittel (15) aufweist, das in Verlängerung des ersten zahnstangenartigen Mittels angeordnet ist, und dass das Ritzel zwei gezahnte Bereiche aufweist, deren jeweilige Wälzkreisradien verschieden sind, wobei der erste gezahnte Bereich (17) mit dem ersten zahnstangenartigen Mittel (14) und der zweite gezahnte Bereich (18) mit dem zweiten zahnstangenartigen Mittel (15) zusammenwirkt, wobei das Ritzel die Stange (8) des Thermostats (7) drehen kann.

2. Steuervorrichtung nach Anspruch 1, **dadurch gekennzeichnet, dass** die beiden gezahnten Bereiche des Ritzels (17, 18) und der Zahnstangen (14, 15) dem Temperatureinstellungsbereich bzw. dem Verstellbereich des Thermostats entsprechen.

3. Bügeleisen mit der Steuervorrichtung nach einem der Ansprüche 1 oder 2, **dadurch gekennzeichnet, dass** die Bestandteile der Steuervorrichtung für den Thermostat (10) mit dem auf der Karkasse (9) des Bügeleisens befestigten Träger (11) fest verbunden sind.

4. Bügeleisen mit der Steuervorrichtung nach einem der Ansprüche 1 oder 2, **dadurch gekennzeichnet, dass** die Bestandteile der Steuervorrichtung für den Thermostat (10) mit der Platte (6) fest verbunden sind, auf welcher die Mittel zum Regulieren des Bügeleisens zusammengefaßt sind.

5. Vorrichtung nach Anspruch 4, **dadurch gekennzeichnet, dass** die beiden gezahnten Bereiche der Zahnstangen (14, 15) in zwei verschiedenen parallelen Ebenen liegen, und dass der Zahneingriff mit den entsprechenden gezahnten Bereichen auf dem Ritzel (17, 18) in den beiden genannten parallelen Ebenen erfolgt.

6. Bügeleisen mit der Steuervorrichtung nach einem der Ansprüche 1 bis 5, **dadurch gekennzeichnet, dass** sich während des Bügels das Steuermittel (13) der Vorrichtung (10) in einem leicht zugänglichen Ort, insbesondere unterhalb des Griff (4) des Bügeleisens befindet.

7. Bügeleisen mit der Steuervorrichtung nach Anspruch 6, **dadurch gekennzeichnet, dass** das Steuermittel (13) der Vorrichtung (10) Abstufungen aufweist, die den verschiedenen verwendeten Stoffarten entsprechen.

## Claims

1. A thermostat control device (10) for controlling a thermostat, in particular a thermostat (7) of a smoothing iron, said control device comprising a support (11), an opening (12) in said support receiving moving control means (13), first rack-forming means (14) co-operating with said control means, guide means (19) for guiding said rack-forming means, and a pinion (16) co-operating with the first rack-forming means, said control device being **characterized in that** it further comprises second rack-forming means (15) disposed following on from said first rack-forming means, and **in that** said pinion has two toothed zones whose respective pitch circle radii are different, the first toothed zone (17) co-operating with the first rack-forming means (14) and the second toothed zone (18) co-operating with the second rack-forming means (15), said pinion being suitable for rotating the rod (8) of said thermostat (7).

2. A control device according to claim 1, **characterized in that** one of the two toothed zones of the pinion (17, 18) and of the racks (14, 15) corresponds to the temperature run-up zone and the other of said zones corresponds to the adjustment zone of the thermostat.

3. An iron including a control device according to claim 1 or claim 2, said iron being **characterized in that** the component portions of said thermostat control device (10) are secured to said support (11) which is fastened to the casing (9) of said iron.

4. An iron including a control device according to claim 1 or 2, said iron being **characterized in that** the component portions of said thermostat control device (10) are secured to the plate (6) carrying all of the adjustment members for adjusting said iron.

5. A device according to claim 4, **characterized in that** the two toothed zones of the racks (14, 15) lie in different, parallel planes, and **in that** the racks mesh with corresponding toothed zones (17, 18) of the pinion in the above-mentioned parallel planes.

6. An iron including a control device according to any one of claims 1 to 5, **characterized in that** said control means (13) of said device (10 are situated in a place that is easily accessible during iron, in particular under the handle (4) of said iron.

7. An iron including the control device according to claim 6, **characterized in that** said control means (13) of said device (10) have graduations corresponding to the various types of fabric ironed.
